# EUROPÄISCHE PATENTANMELDUNG

(11) **EP 3 029 668 A1**
(43) Veröffentlichungstag der Anmeldung: **08.06.2016**
(21) Anmeldenummer: 14196171.4
(22) Anmeldetag: 04.12.2014
(51) Int. Cl.: G10D 1/08, G10D 3/04

(54) **Resonanzbrücke für Saiteninstrumente**

(71) Anmelder: Coray, Gion, 8050 Zürich (CH)
(72) Erfinder: Coray, Gion, 8050 Zürich (CH)

(57) **Zusammenfassung**

Aufleg- und kippbarer Brückenersatz für Saiteninstrumente, welcher für jede Saite einen genau angepassten Kanal besitzt. Bei Schwingung der Saite führt die exakt unter der Saite verlaufende Kurve zu einem Resonanz und Obertonreichen Klang. Durch den Kippmechanismus der Brücke kann der Klang und die Intonation angepasst werden.

## Beschreibung

### Kurzbeschreibung der Erfindung

Die eigens konstruierte Resonanzbrücke bewirkt, dass die Saite wenn sie in Schwingung gebracht wird, nach oben schwingend sich verlängert, und gekürzt wird, wenn sie nach unten schwingt. Der leichte Seitenwinkel und die kompensierende Kurve des Saitenkanals erzeugen die oben beschriebene Saitenbewegung. Fig. 1. Somit wird die Resonanz des Tons erweitert. Es entstehen Obertöne. Dies wird erzielt durch einen Aluminiumsteg, (andere Materialien wie Kunststoffe, Keramik oder andere Metalle können ebenso verwendet werden), der für jede einzelne Saite einen individuell, auf Klang, Saitendicke und Intonation abgestimmten Saitenkanal besitzt. Fig. 2. Durch das Einführen eines Stifts, Fig. 4 und 5, in den Aluminiumsteg, wird die Resonanzbrücke kippbar, somit kann man den Winkel zur Saite verändern, und auf Eigenheiten wie zum Beispiel auf die Gitarrenkonstruktion anpassen. Nach erfolgter Anpassung kann die Brücke mit den Schrauben fixiert werden. Fig. 3a. Herkömmliche Brücken können durch die eigens konstruierte Resonanzbrücke einfach ausgetauscht werden. Fig. 6.

## Patentansprüche

1. Resonanzbrücke für Saiteninstrumente, wie zum Beispiel Gitarren und Bässe, welche ermöglicht Obertöne und verschiedene Klangfarben zu erzeugen. **Dadurch gekennzeichnet, dass** auf einer durchgehenden und kippbaren Brücke, jede Saite einen individuell geschliffenen Kanal besitzt. Die Brücke ist so konstruiert, dass sie die herkömmlichen aufsetzbaren Brücken ersetzen kann
